# EUROPÄISCHE PATENTSCHRIFT

(11) **EP 1 336 586 B1**
(45) Veröffentlichungstag und Bekanntmachung des Hinweises auf die Patenterteilung: **05.05.2010**
(21) Anmeldenummer: 03002099.4
(22) Anmeldetag: 30.01.2003
(51) Int. Cl.: B66F 7/28, B66F 7/16

(54) **Hubstempelanordnung für Hebebühnen**
Lifting cylinder arrangement for lifting platforms
Ensemble cylindre de levage pour les plate-formes de levage

(30) Priorität: 15.02.2002 DE 20202362 U
(43) Veröffentlichungstag der Anmeldung: 20.08.2003
(73) Patentinhaber: MAHA Maschinenbau Haldenwang GmbH & Co. KG, 87490 Haldenwang (DE)
(72) Erfinder: Wanner, Hubert, 87490 Haldenwang (DE)
(74) Vertreter: MERH-IP Matias Erny Reichl Hoffmann

(56) Entgegenhaltungen:
- EP-A- 0 473 239
- DE-U- 20 102 352
- DE-U- 20 106 513
- US-A- 3 061 887
- US-A- 4 026 432
- US-A- 5 284 224
- US-A- 5 860 491
- US-B1- 6 279 685

## Beschreibung

Die Erfindung betrifft eine Hubstempelanordnung für Hebebühnen mit einem heb- und senkbaren formsteifen Führungsrohr, auf dessen oberem Ende Tragelemente für die zu liftende Vorrichtung, z.B. ein Kfz, befestigt sind, mit einem mit dem Führungsrohr gekoppelten Antriebsaggregat für dessen Hub- und Senkbewegungen und mit einer ortsfesten Führungsmanschette, deren Gleitelemente am Führungsrohr anliegen.

Derartige Hubstempelanordnungen werden vorzugsweise in unterflurigen Kfz-Hebebühnen in Ein- oder Mehr-Stempelausführungen eingesetzt. Jeder Hubstempel enthält ein formsteifes Stahlrohr von rundem oder auch mehreckigem Querschnitt, das in einer meist im Bodenniveau angeordneten Manschette geführt ist und von einem geeigneten Hebezeug, meist einem im Rohrinneren positionierten Hydraulikzylinder, vertikal aus einer Grundstellung im Bodenniveau in eine angehobene Betriebsstellung bewegt wird. Auf dem oberen Ende dieses Führungsrohrs ist eine Auflagerkonstruktion für das anzuhebende Kraftfahrzeug befestigt, die flache Auffahrträger, schwenkbare Teleskoparme mit endseitigen Tragstücken od. dgl., aufweisen kann. Bei derartigen Hubstempelanordnungen sind die mit den Gleitkörpern in den Manschetten zusammenwirkenden äußeren Gleitflächen der Führungsstempel hartverchromt, um die erforderlichen Gleiteigenschaften auch bei mehrjährigen Betriebszeiten aufrechtzuerhalten. Damit die notwendige dauerhafte Haftung der Chromschicht erzielt und Verschleißerscheinungen an den Gleitfläche verhindert werden können, werden die Außenflächen der Führungsstempel zuerst mit einer dünnen Metallschicht aus insbesondere Ni versehen, bevor die Hartchromschicht durch bekannte Maßnahmen aufgebracht wird. Eine derartige Beschichtung ist technisch aufwendig und kostspielig.

DE 20 106 513 U1, auf die sich der Oberbegriff von Anspruch 1 stützt, zeigt eine Teleskopsäule, insbesondere für Hubtische im Möbelbau oder dergleichen, bestehend aus zwei oder mehreren, unterschiedlich große Grundflächen aufweisenden Rohren, wobei jeweils ein Rohr kleinerer Grundfläche in ein Rohr größerer Grundfläche ein- und ausschiebbar ist und zwischen den Innenseiten des jeweils größeren Rohres und den Außenseiten des jeweils kleineren Rohres Führungselemente angeordnet sind.

Damit die Gleiteigenschaften zwischen den Rohren verbessert wird, wird vorgeschlagen, die Rohre mit einer Gleitlackbeschichtung zu versehen.

Aufgabe der Erfindung ist es, eine gattungsgemäße Hubstempelanordnung zu schaffen, die bei Belastung mit großen Kräften einen möglichst geringen Verschleiß aufweist, wodurch die Lebensdauer der Führung erhöht wird.

Die Aufgabe wird gemäß Patentanspruch 1 gelöst. Die abhängigen Patentansprüche beschreiben bevorzugte Ausführungsformen der vorliegenden Erfindung.

In der Praxis hat sich gezeigt, daß ein nur wenige Hundertstel Millimeter dicker Gleitbelag aus einem harten PTFE-haltigen Kunststoffmaterial gegenüber den bekannten verchromtem Führungsrohren nicht nur wesentlich kostengünstiger hergestellt werden kann, sondern daß aufgrund der bekannten hervorragenden Gleiteigenschaften von PTFE auch geringere Reibungswerte erreichbar sind, und zwar auch nach einer außerordentlich hohen Anzahl an Hub- und Senkbewegungen des Führungsrohrs unter Last, was ausreichend langen Betriebszeiten entspricht.

Ein extrem niedriger Verschleiß der Gleitflächenpaarung kann erreicht werden, wenn die in der ortsfesten Führungsmanschette eingebauten Gleitelemente aus einem formsteifen harten Kunststoffmaterial insbesondere auf Polyethylen- oder Polyamidbasis bestehen.

Zum Erhalt der hochfesten, dauerhaften und durchgehenden Verbindung des Gleitbelags aus dem PTFE-haltigen Kunststoffmaterial auf dem Stahlführungsrohr ist es zweckmäßig, die Oberfläche des Führungsrohrs sorgfältig zu reinigen und z.B. durch Sandstrahlen aufzurauhen, bevor der Gleitbelag z.B. in Form eines Flüssigfilms auf die Rohroberfläche aufgebracht wird. Um den Gleitbelag selbst zu verfestigen und auch die Bindung zum aufgerauhten Untergrund zu fördern, wird das aufgesprühte Beschichtungsmaterial zusammen mit den angrenzenden Stahlbereichen einer Wärmebehandlung in einem Ofen bei ca. 200 bis 250 °C ausgesetzt. Die Schichtstärke des ausgehärteten Gleitbelages beträgt danach etwa 10 bis 50 µm. Bei Betriebsbelastungen wird das PTFE-Material in die feinen Vertiefungen der aufgerauhten Rohroberfläche hineingewalkt, was die Langzeithaftung des Gleitbelages auf dem Führungsrohr verstärkt.

Die wesentlichen Vorteile der erfindungsgemäßen Hubstempelanordnung liegen in den hervorragenden Gleiteigenschaften und der hohen Verschleißfestigkeit der Gleitflächenpaarungen. Zur Erzielung optimaler Gleiteigenschaften werden spezielle Gleitstücke aus relativ hartem hochmolekularem Kunststoff, wie hartes Polyethylen (z.B. PE1000), verwendet, die eine ausreichend hohe Festigkeit haben und den PTFE-haltigen Gleitbelag des Führungsrohrs nicht verletzen. Durch die erhöhte Temperatur und auch Druckbeanspruchungen werden PTFE-Bestandteile in die feinen Vertiefungen und molekularen Zwischenräume der aufgerauhten Rohroberfläche fest eingelagert, wodurch dauerhafte Gleit- und Notlaufeigenschaften auch dann erreicht werden, wenn ein Großteil des Reibbelags sich durch die Bewegungen des Führungsrohrs an den Gleitelementen abgerieben hat.

Im folgenden wird ein Ausführungsbeispiel der erfindungsgemäßen Hubstempelanordnung anhand der schematischen Schnittzeichnung ausführlicher beschrieben.

Die Zeichnung zeigt im schematischen Axialschnitt den oberen Teil eines Hubstempels 1, der ein vertikales Führungsrohr 2 von hier quadratischem Querschnitt sowie eine in dessen Innerem koaxial eingebaute Kolben-Zylinder-Einheit 3 als Hubaggregat enthält. Die Kolben-Zylinder-Einheit 3 hat einen auf einer - nicht dargestellten - unteren Basis befestigten ortsfesten Kolben 4 und ein vertikal auf dem Kolben 4 verschiebbares Zylindergehäuse 5, dessen oberes Ende in einem dickwandigen Plattenelement 6 festgelegt ist, das mit dem Endteil des Führungsrohrs 2 fest verbunden ist. Auf der durch eine spezielle Behandlung, z.B. durch Sandstrahlen, aufgerauhten von jeglicher Verschmutzung freien Außenfläche des Führungsrohrs 2 ist dauerhaft und fest ein reibungsarmer und abriebfester Gleitbelag 7 aus einem PTFE-haltigen Kunststoffmaterial festhaftend angeordnet.

Zum Aufbringen dieses Gleitbelages wird die Außenfläche des Führungsrohrs sorgfältig gereinigt und entfettet sowie anschließend zum Aufrauhen sandgestrahlt. Unter Vermeidung jeglicher erneuter Verunreinigungen wird auf diese Oberfläche dann ein PTFE-Schmierfilm z.B. durch Aufsprühen aufgebracht und durch eine vorzugsweise in einem Ofen ausgeführte Wärmebehandlung von 230 °C ausgehärtet.

Der vorstehend beschriebene Hubstempel ist in einer ortsfesten Führungsmanschette 10 geführt, die beim dargestellten Ausführungsbeispiel mit dem Vierkant-Führungsrohr 2 entweder zwei oder vier diametral gegenüberliegende formsteife Platten 11 aufweist. Diese Platten 11 sind an der Unterseite einer tragfesten Bodenplatte 12 dauerhaft z.B. durch Schweißen befestigt, welche einen Teil der im Boden verlegten Tragkonstruktion der Hebebühne darstellt. Im oberen Endteil jeder Platte 11 ist axial zwischen der Bodenplatte 12 und einem angeschweißten Haltesteg 13 eine Druckplatte 14 und ein innenseitiges plattenförmiges Gleitelement 15 festgelegt, dessen innere Kontaktfläche mit dem Gleitbelag 7 auf der Außenfläche des Führungsrohrs 2 eine Gleitflächenpaarung bildet. Beim dargestellten Ausführungsbeispiel mit Vierkant-Führungsrohr 2 sind vorzugsweise acht gleiche plattenförmige Gleitelemente 15 - für jede Rohrseite zwei Gleitelemente 15 - vorgesehen, die jeweils aus einem ggf. mit Füllstoffen versehenen harten Polyethylen-Werkstoff bestehen.

Am unteren Endbereich jeder Platte 11 sind ein unterer Haltesteg 16 und ein unterster Verstärkungskragen 17 zur Stabilisierung der Führungsmanschette befestigt, die zur Fixierung einer unteren Druckplatte 18 sowie von zwei plattenförmigen Gleitelementen 19 dienen. Die unteren Gleitelemente 19 bestehen aus dem gleichen Material wie die oberen Gleitelemente 15 und sind wie diese jeweils paarweise an jeder Rohrseite angeordnet. Zur genauen Fixierung der unteren und oberen Gleitelemente 15 und 19 sowie zur Einstellung des Spalts zwischen dem Führungsrohr und den jeweiligen Gleitelementen 15, 19 sind obere und untere Schrauben 20, 21 vorgesehen, die auf die zugehörige Druckplatte 14, 18 und durch diese auf die Gleitelemente 15, 19 einen definierten Druck ausüben können.

Der Vollständigkeit halber sei noch darauf hingewiesen, daß auf der Oberseite des Führungsrohrs 2 die bei Hebebühnen üblichen Tragkonstruktionen für die anzuhebenden Vorrichtungen, insbesondere für verschiedenartige Fahrzeugtypen, montiert sind.

Die Erfindung ist nicht auf das dargestellte Ausführungsbeispiel beschränkt, sondern umfaßt auch verschiedene Varianten der vorstehend beschriebenen Einzelheiten. Beispielsweise können die Gleitelemente 15, 19 nicht durchgehend aus dem Kunststoffmaterial bestehen, sondern lediglich mit einer solchen Beschichtung von geeigneter Wandstärke versehen sein. Die Positionierung und Fixierung dieser Gleitelemente in der das Rohrstück enthaltenden Führungsmanschette kann auch auf andere geeignete Weise erfolgen. Darüber hinaus können die Führungsrohre einen nahezu beliebigen Querschnitt, mehreckig, oval oder kreisrund, haben und auch aus einem anderen geeigneten ausreichend steifen und tragfähigen Werkstoff als Stahl bestehen.

## Patentansprüche

1. Hubstempelanordnung für Hebebühnen mit
- einem heb- und senkbaren formsteifen Führungsrohr (2), auf dessen oberem Ende Tragelemente für z.B. ein Kfz befestigt sind,
- einer mit dem Führungsrohr (2) gekoppelten Antriebseinheit (3) für dessen Hub- und Senkbewegungen und
- einer ortsfesten Führungsmanschette (10), deren Gleitelemente (15, 19) am Führungsrohr (2) anliegen, wobei
- das Führungsrohr (2) mit einem reibungsarmen abriebfesten Gleitbelag (7) aus einem PTFE-haltigen Kunststoffmaterial festhaftend beschichtet ist, **dadurch gekennzeichnet, daß**
- die Gleitelemente (15, 19) aus einem formfesten harten Material auf Polyamid- oder Polyethylen basis bestehen.

2. Hubstempelanordnung nach Anspruch 1,
**dadurch gekennzeichnet, daß**
das Führungsrohr (2) aus Stahl besteht, mit dessen gereinigter und aufgerauhter Oberfläche der Gleitbelag (7) nach einer Wärmebehandlung dauerhaft festhaftend verbunden ist.

3. Hubstempelanordnung nach einem der vorstehenden Ansprüche,
**dadurch gekennzeichnet, daß**
der Gleitbelag (7) eine Schichtdicke von 10 bis 50 µm hat.

4. Hubstempelanordnung nach einem der vorstehenden Ansprüche,
**dadurch gekennzeichnet, daß**
das Führungsrohr (2) kreisrunden, ovalen oder mehreckigen Querschnitt hat.

5. Hubstempelanordnung nach einem der vorstehenden Ansprüche,
**dadurch gekennzeichnet, daß**
die an der Führungsmanschette (10) innenseitig befestigten Gleitelemente (15, 19) bei Rundrohren ringförmig und bei Mehrkantrohren plattenförmig ausgebildet sind.

6. Hubstempelanordnung nach einem der vorstehenden Ansprüche,
**dadurch gekennzeichnet, daß**
die Antriebseinheit (3) mindestens eine innerhalb oder außerhalb des Führungsrohrs (2) angeordnete hydraulische Kolben-Zylirnder-Einheit (4, 5) enthält, deren ortsfeste Kolbenstange (4) sich auf einer unteren Basis abstützt und deren heb- und senkbares Zylindergehäuse (5) mit dem oberen Ende des Führungsrohrs (2) über ein massives Plattenelement (6) fest verbunden ist.

## Claims

1. A lifting piston assembly for lifting platforms, comprising
- a dimensionally stable guiding tube (2) capable of being raised and lowered, on the top end of which supporting members, for example for an automotive, are attached,
- a driving unit (3) coupled to said guiding tube (2) in order to raise and lower said tube and
- a stationary guiding collar (10) the sliding elements (15, 19) of which fit to said guiding tube (2), wherein
- said guiding tube (2) is stickingly coated with a low-friction abrasion-resistant slideway lining (7) made of a plastic material containing PTFE,
**characterized in that**
- said sliding elements (15, 19) consist of a non-deformable hard material on the basis of polyamide or polyethylene.

2. The lifting piston assembly according to claim 1,
**characterized in that**
said guiding tube (2) consists of steel to the purified and roughened surface of which said slightway lining (7) is permanently and stickingly connected after a heat-treatment.

3. The lifting piston assembly according to one of the preceding claims,
**characterized in that**
said slightway lining (7) has a layer thickness from 10 to 50 µm.

4. The lifting piston assembly according to one of the preceding claims,
**characterized in that**
said guiding tube (2) has a circular, oval or polygonal cross-section.

5. The lifting piston assembly according to one of the preceding claims,
**characterized in that**
said sliding elements (15, 19) attached inside of said guiding collar (10) are formed in the shape of a ring for round tubes and in the shape of a plate for multiple-cornered tubes.

6. The lifting piston assembly according to one of the preceding claims,
**characterized in that**
said driving unit (3) comprises at least one hydraulic piston-and-cylinder unit (4, 5) arranged inside or outside of said guiding tube (2) the stationary piston rod (4) of which abuts on a lower base and the cylinder housing (5) of which capable of being raised and lowered is fixedly connected to the top end of said guiding tube (2) via a massive plate element (6).

## Revendications

1. Agencement de vérin de levage pour plates-formes de levage, comportant :
- un tube de guidage (2) indéformable pouvant monter et descendre, à l'extrémité supérieure duquel sont fixés des éléments de support pour un véhicule à moteur par exemple,
- une unité d'entraînement (3) couplée au tube de guidage (2) pour les mouvements de montée et de descente de celui-ci et
- un manchon de guidage fixe (10) dont des éléments de glissement (15, 19) sont en contact avec le tube de guidage (2), dans lequel
- le tube de guidage (2) est revêtu, de manière durablement adhérente, d'un revêtement de glissement (7) à frottement réduit et résistant à l'abrasion, ledit revêtement étant constitué d'une matière plastique contenant du PIFE, **caractérisé en ce que**
les éléments de glissement (15, 19) sont constitués d'un matériau dur indéformable à base de polyamide ou de polyéthylène.

2. Agencement de vérin de levage selon la revendication 1, **caractérisé en ce que** le tube de guidage (2) est constitué d'acier, la surface nettoyée et rendue rugueuse de celui-ci étant reliée de manière durablement adhérente au revêtement de glissement (7) après un traitement thermique.

3. Agencement de vérin de levage selon l'une quelconque des revendications précédentes, **caractérisé en ce que** le revêtement de glissement (7) a une épaisseur de couche de 10 à 50 µm.

4. Agencement de vérin de levage selon l'une quelconque des revendications précédentes, **caractérisé en ce que** le tube de guidage (2) a une section transversale circulaire, ovale ou polygonale.

5. Agencement de vérin de levage selon l'une quelconque des revendications précédentes, **caractérisé en ce que** les éléments de glissement (15, 19) fixés sur un côté intérieur du manchon de guidage (10) sont configurés sous forme annulaire pour des tubes ronds et sous forme de plaque pour des tubes polygonaux.

6. Agencement de vérin de levage selon l'une quelconque des revendications précédentes, **caractérisé en ce que** l'unité d'entraînement (3) contient au moins une unité piston-cylindre hydraulique (4, 5) agencée à l'intérieur ou à l'extérieur du tube de guidage (2), ladite unité ayant une tige de piston fixe (4) supportée par une base inférieure et un logement de cylindre (5) pouvant monter et descendre fixement relié à l'extrémité supérieure du tube de guidage (2) par l'intermédiaire d'un élément de plaque massif (6).
